# EUROPÄISCHE PATENTSCHRIFT

(11) **EP 0 274 695 B1**
(45) Veröffentlichungstag und Bekanntmachung des Hinweises auf die Patenterteilung: **07.11.1990**
(21) Anmeldenummer: 87118638.3
(22) Anmeldetag: 16.12.1987
(51) Int. Cl.: F28F 21/04, F28F 3/08

(54) **Wärmetauschermodul aus gebranntem keramischen Material**
Heat exchange module made of burned ceramic material
Module d'échange de chaleur en matériau céramique cuit

(30) Priorität: 20.12.1986 DE 3643749
(43) Veröffentlichungstag der Anmeldung: 20.07.1988
(73) Patentinhaber: HOECHST AKTIENGESELLSCHAFT, 65926 Frankfurt am Main (DE)
(72) Erfinder: Ganz, Rudolf, Dr., D-6500 Mainz (DE); Heinz, Otto, D-6078 Neu-Isenburg (DE); Schelter, Heinrich, D-8672 Selb (DE)

(56) Entgegenhaltungen:
- EP-A- 0 043 113
- DE-A- 3 136 253
- FR-A- 1 557 695
- FR-A- 2 152 729

## Beschreibung

Die Erfindung betrifft einen Wärmetauschermodul aus gebranntem keramischen Material, der durch Brennen eines Stapels gestanzter und laminierter, grüner keramischer Karten hergestellt wird.

Nach der FR-A 2 152 729 sind Parallelstrom-Wärmetauscher aus gestapelten Metallplatten bekannt, bei denen der Plattenstapel drei Kanalreihen aufweist, die jeweils von Öffnungen in den Platten gebildet werden. Jede Reihe ist kreisförmig orientiert; alle drei Reihen liegen konzentrisch.

Zwischen den Platten befinden sich Ringe, die die konzentrisch angeordneten Reihen von Öffnungen voneinander trennen.

Wärmetauscher der genannten Art sind aus der DE-A 3 136 253 bekannt. Sie werden aus keramischen Folien bzw. Karten hergestellt, in die die Strömungskanäle eingestanzt oder eingeprägt sind und die durch Laminierhilfsmittel miteinander verbunden werden. Der so erhaltene Wärmetauscherblock wird zunächst erhitzt, und die organischen Bestandteile werden bei 200 - 300_{°}C ausgeheizt. Anschließend wird der Block bei 1200 bis 1700_{°}C gebrannt. Nachteilig ist die große Anzahl unterschiedlicher Kartenmuster für den Aufbau des Blocks, das Nacharbeiten des grünen Blocks, sowie des gebrannten Blocks und die begrenzte Reinigungsmöglichkeit der Kanäle. Hier will die Erfindung Abhilfe schaffen.

Der Wärmetauscher soll durch ein Minimum an Kartenmustern herstellbar und für partikelbeladene Gasströme sowie für den Wärmetausch zwischen Flüssigkeit-Gas und Flüssigkeit-Flüssigkeit gleichermaßen einsetzbar sein.

Die Aufgabe wird durch einen Wärmetauschermodul der genannten Art gelöst, der dadurch gekennzeichnet ist, daß die Karten Ausnehmungen aufweisen, die bei gestapelten Karten durchgehende Kanäle bilden und zwischen den Karten die Kanäle umgebende Ringe angeordnet sind, wobei sich schlitzförmige Kanäle ausbilden, die sich senkrecht zu den durchgehenden Kanälen erstrecken und diese umgeben.

Die durch die Erfindung erreichten Vorteile sind im wesentlichen darin zu sehen, daß sich der Modul aus einem Kartenmuster aufbauen läßt. Falls erforderlich kann die Abdichtung des gebrannten Moduls durch einen zweiten Brand und Einbringen von Dichtungsmittel wie z.B. Silizium oder einer Glasur über die für das warme Medium bestimmten rohrförmigen Kanäle in das Innere des Moduls verbessert werden. Der Wärmetauschermodul eignet sich besonders gut zum Aufbau von Wärmetauschersystemen. Dabei werden die Modulen zweckmäßig zu Säulen aufeinandergesetzt. Das heiße Medium wird bei dieser Anordnung geradlinig durch den säulenförmigen Aufbau geleitet. Die Dichtung der Modulen untereinander kann wahlweise durch Verkleben mit organischen oder anorganischen Klebem, Mörteln, Gläsern und ähnlichem Erfolgen. Es eignen sich aber auch übliche Dichtelemente wie Faserschnüre, Faserpapiere, 0-Ringe, C-Dichtungen usw. Die Dichtflächen können strukturiert oder geschliffen sein. In ein Wärmetauschergehäuse können beliebig viele Säulen eingebaut werden. Dabei genügt es die einzelnen Säulen gegen ein festes Widerlage mit Federelementen zur Kompensation von Wärmedehnungen zu verspannen. Eine starre Verbindung der Säulen untereinander ist nicht erforderlich. Sie können jedoch über in Führungsnuten des Moduls eingeschobene Leitelemente positioniert werden. Die Leitelemente können so gestaltet werden, daß das kalte Medium beim Übergang von einer zur nächsten Säule stets in das Modulinnere geleitet wird. Durch die Gestaltung des Wärmetauschergehäuses kann ohne Änderung des Säulenkonzepts die Betriebsweise des Wärmetauschers von z.B. Kreuz- in Kreuz Gegenstrom geändert werden.

Im folgenden wird die Erfindung anhand von lediglich einen Ausführungsweg darstellenden Zeichnungen näher erläutert.

Es zeigt
Figur 1 eine Draufsicht auf den Wärmetauschermodul,
Figur 2 den Schnitt 11-11 der Figur 1
Figur 3 ein Wäremtauschersystem, aufgebaut aus Wärmetauschermodulen gemäß Figur 2 und zwar den Schnitt 111-111 der Firgur 4 und
Figur 4 den Schnitt IV-IV der Figur 3.

Der Wärmetauschermodul 1 besteht aus keramischen Karten 2 und keramischen Ringen 3. Die Karten weisen Ausnehmungen 4 auf und die Ringe 3 haben zweckmäßig die gleiche innere Kontur und den gleichen freien Querschnitt wie die Ausnehmungen 4. Karten 2 mit Ausnehmungen 4 und Ringen 3 werden abwechselnd gestapelt, und zwar so, daß Ringe 3 und Ausnehmungen 4 einen geradlinig verlaufenden rohrförmigen Kanal 5 bilden. Quer zur Richtung der rohrförmigen Kanäle 5 und parallel zur Kartenebene bilden sich schlitzförmige Kanäle 6 aus. Die Höhe der Kanäle 6 kann durch Übereinanderschichten mehrerer Ringe 3 beliebig variiert werden. Die Perforation 7 am Kartenrand kann der Aufnahme von Stapelhilfen, Montagehilfen 8, Leitelementen usw. dienen.

Bei dem Wäremtauschersystem gemäß Figuren 3 und 4 sind Wärmetauschermodule 1 zu Säulen 9 zusammengestellt, die parallel zueinander in einem Gehäuse 12 angeordnet sind. Die einzelnen Säulen 9 sind zueinander und in Bezug auf das Gehäuse 12 durch Montagehilfen 8, die auch als Leitelemente ausgebildet sein können, lagemäßig fixiert. Zwischen den Wärmetauschermodulen 1 einer Säule 9 sind Abdichtungen 11 angeordnet, um zu verhindem, daß sich die Wärmetauschermedien vermischen. Gegenüber dem Gehäuse 13 sind die Enden einzelner Säulen 9 ebenfalls durch Dichtungen 11 abgedichtet. Um temperaturbedingte Längenausdehnungen der Säulen 9 aufzufangen, sind die Säulen 9 aus Lagerelementen 17,17' angeordnet, die gegenüber den Säulen 9 mittels Dichtungen 11 und gegenüber dem Gehäuse 12 mittels Dichtungen 11', 13 und 14 abgedichtet sind. Während sich das Lagerelement 17' direkt über Dichtungen 11' am Gehäuse 12 abstützt, stützt sich das Lagerelement 17 über Federn 10 am Gehäuse 12 ab. 15 deutet die Strömungsrichtung des kalten Mediums und 16 die Strömungsrichtung des heißen Mediums an.

## Patentansprüche

Wärmetauschermodul aus gebranntem keramischen Material, hergestellt aus einem Stapel gestanzter und laminierter, grüner keramischer Karten (2), dadurch gekennzeichnet, daß die Karten Ausnehmungen (4) aufweisen, die bei gestapelten Karten (2) durchgehende Kanäle (5) bilden und zwischen den Karten die Kanäle (5) umgebende Ringe (3) angeordnet sind, wobei sich schlitzförmige Kanäle (6) ausbilden, die sich senkrecht zu den durchgehenden Kanälen (5) erstrecken und diese umgeben.

## Claims

A heat exchanger module of fired ceramic material produced from a stack of punched and laminated green ceramic cards (2), wherein the cards have cut-outs (4) which, in stacked cards (2), form through-channels (5), and rings (3) surrounding the channels (5) are positioned between the cards, slit- shaped channels (6) being formed which extend perpendicular to and surround the through-channels (5).

## Revendications

Module d'échangeur de chaleur en un matériau céramique cuit, fabriqué avec un empilement de cartes céramiques crues (vertes) (2), estampées et laminées, module caractérisé en ce que les cartes présentent des creux ou évidements (4) formant des canaux (5) qui traversent les cartes empilées, et entre les cartes sont disposés des anneaux (3) entourant les canaux (5), ce qui forme des canaux (6) en fentes étroites qui s'étendent verticalement par rapport aux canaux traversants et qui entourent ceux-ci.
